# EUROPÄISCHE PATENTSCHRIFT

(11) **EP 0 035 741 B1**
(45) Veröffentlichungstag und Bekanntmachung des Hinweises auf die Patenterteilung: **18.04.1984**
(21) Anmeldenummer: 81101533.8
(22) Anmeldetag: 04.03.1981
(51) Int. Cl.: B41F 23/04

(54) **Vorrichtung zum mehrfarbigen Bedrucken thermoplastischer Folienbahnen**
Device for the multicolour printing of thermoplastic foils
Dispositif pour imprimer en plusieurs couleurs une bande en matière thermoplastique

(30) Priorität: 07.03.1980 DE 3008703
(43) Veröffentlichungstag der Anmeldung: 16.09.1981
(73) Patentinhaber: Ramisch Kleinewefers GmbH, D-47803 Krefeld (DE)
(72) Erfinder: Friz, Werner, Ing. grad., D-4150 Krefeld (DE)
(74) Vertreter: Stark, Walter, Dr.-Ing.

## Beschreibung

Die Erfindung betrifft eine Vorrichtung zum mehrfarbigen Bedrucken thermoplastischer Folienbahnen mit mehreren hintereinander geschalteten Druckwerken und wenigstens einer zwischen jeweils benachbarten Druckwerken angeordneten Trocknungseinrichtung, in der die frisch gedruckte Farbe durch Zufuhr von Luft getrocknet wird.

Wesentlich für das mehrfarbige Bedrucken thermoplastischer Folienbahnen ist die Präzision des Rapports, d.h. die exakte Überdeckung der Druckbilder, die von den entsprechenden Druckwerken, insbesondere Druckwalzen, auf die Folienbahn übertragen werden. Anlass für Störungen ist dabei die Folienbahn selbst. Wenn die Folienbahn mit einem Ziehkalander hergestellt worden ist, besitzt die Bahn als Folge der Auswalzung über ihre Breite stets ein Dickenprofil, das sich entsprechend der Durchbiegung und der Walzenform ausbildet. Diese Dickenprofil vervielfacht sich beim Aufrollen zu einem Wickel. Es entstehen dabei Durchmesserdifferenzen des Wickelballens, die das Bedrucken bzw. die Rapportierung wegen der unvermeidlichen Reckung der Folienbahn erschweren. Diese Störungen werden dadurch unterbunden, dass die thermoplastische Fol ienbah vor dem Bedrucken einer Heiz- und Kühlzylinderkombination zugeführt wird. Dabei wird die mit einer Gummiwalze auf einen Heizzylinder aufgepresste Folienbahn erwärmt und anschliessend über einen nachgeschalteten Kühlzylinder gekühlt. Die planierte Folie wird dann der Druckvorrichtung zugeführt.

In der Praxis hat sich gezeigt, dass die Rapporte der ersten Druckwerke verhältnismässig gut sind, an den nachfolgenden Druckwerken jedoch schlechter werden.

Auch beim mehrfarbigen Drucken von Papier entstehen Schwierigkeiten, die daraus resultieren, dass das Papier den Flüssigkeitsanteil der aufgedruckten Farbe aufsaugt und beim Trocknen bzw. Verdunsten dieses Flüssigkeitsabteils bereichsweise schrumpft. Dadurch entstehen auf der Papierfläche lokale Änderungen der Abmessungen, die zu Faltenbildung und/oder Verwerfungen führen. Der nachfolgende Druckvorgang wird dann erchwert, weil das Papier nicht mehr eben ist. Beim mehrfarbigen Bedrucken von Papier verwendet man deshalb häufig Papierformate (FR-A Nr. 675391). Papierformate sind einzelne Papierabschnitte, die durch die bekannte Vorrichtung hindurchgeführt und dabei auch über eine Kühlwalze geführt werden.

Anders liegen jedoch die Verhältnisse bei der Behandlung thermoplastischer Folienbahnen. Hier wirkt sich der Flüssigkeitsanteil der aufgetragenen Druckfarbe auf die Abmessungen der Folienbahn weder lokal noch insgesamt aus. Kritisch ist jedoch eine Wärmebehandlung, insbesondere in Kombination mit einem Spannungszustand, der beispielsweise dadurch erzeugt wird, dass die thermoplastische Folienbahn über mehrere Rollen oder Walzen oder dergleichen geführt ist, deren Umfangsgeschwindigkeiten nicht ganz exakt aufeinander abgestimmt sind.

Auch bei der Behandlung von Folienbahnen ist schon vorgeschlagen worden, die Folienbahn z.B. nach einer Beflockung od. dgl. über eine Kühlwalze zu führen (GB-A Nr. 744343). Dabei spielen aber die oben erläuterten Probleme beim mehrfarbigen Bedrucken keine Rolle, weil nur ein Behandlungsvorgang erfolgt.

Die Erfindung hat erkannt, dass beim mehrfarbigen Bedrucken von Folienbahnen die Ursache für die beschriebenen Störungen hauptsächlich im Bereich der Trocknungseinrichtungen gesucht werden muss, weil im Bereich der Trocknungseinrichtungen Luft mit Raumtemperatur oder mit höherer Temperatur auf die bedruckte Seite der Folienbahn geblasen wird, um die frischgedruckten Farben zu trocknen. Dabei erwärmt sich auch die Folie, und es tritt ein Schrumpfungsprozess ein, bei dem der Querschnitt der Folie sich dem ursprünglichen Dickenprofil wieder annähert.

Aufgabe der Erfindung ist es, die Einhaltung des Rapportes beim mehrfarbigen Bedrucken thermoplastischer Folienbahnen zu verbessern.

Diese Aufgabe wird dadurch gelöst, dass jede Trocknungseinrichtung einen in der geradlinigen Führungsebene der Folienbahn angeordnete Gleittisch mit einer Kühlfläche für die nicht bedruckte Seite der Folienbahn aufweist und dass die Trocknungsluft in Richtung auf die Kühlfläche geblasen wird.

Erfindungsgemäss soll die Folienbahn über eine geradlinige Führungsebene geführt werden, das bedeutet, dass auch die Kühlfläche des Gleittisches eben ist und dass die Folienbahn parallel dazu über die Kühlfläche geführt wird. Beim mehrfarbigen Bedrucken thermoplastischer Folienbahnen wird nämlich mit einer Vielzahl von Druckzylindern gearbeitet, die jeweils unterschiedliche Durchmesser besitzen. Der Durchmesser eines Druckzylinders wird jeweils durch das Design bestimmt. Sollen mit der gleichen Vorrichtung andere Muster in einem anderen Rapport gedruckt werden, dann werden die Druckzylinder ausgewechselt. Die neuen Druckzylinder haben aber einen anderen Durchmesser und dementsprechend auch eine andere Umfangsgeschwindigkeit, weil die Antriebe der Druckzylinder nicht so genau geregelt werden können, dass mit einer für alle Druckzylinder gleichen Umfangsgeschwindigkeit gearbeitet werden kann.

Dadurch, dass bei der erfindungsgemässen Vorrichtung die Trocknungseinrichtung eine ebene Kühlfläche aufweist, entgeht man der Schwierigkeit, Kühlzylinder, wie sie grundsätzlich bekannt sind, hinsichtlich ihrer Drehzahl bzw. Umfangsgeschwindigkeit an die jeweils durch die vorhandenen Druckzylinder vorgegebene Umfangsgeschwindigkeit anzupassen.

Bei Einsatz einer ebenen Kühlfläche braucht auf die jeweilige Umfangsgeschwindigkeit der thermoplastischen Folienbahn keine Rücksicht genommen werden. Die ebene Kühlfläche des Gleittisches lässt die darüber geführte thermoplastische Folienbahn ohne Krafteinwirkung passieren, so dass die Folienbahn beim Gleiten über die Kühlfläche keine Längung erfährt. Überraschenderweise hat sich gezeigt, dass zwischen der ebenen Kühlfläche und der darüber geführten thermoplastischen Folienbahn eine extrem dünne Lufttrennschicht entsteht, auf der die Folie wie auf einem Luftpolster schwimmt, die aber gleichwohl noch eine Kühlung erlaubt. Dieses Luftpolster wird auch durch die gegen die Kühlplatte geblasene Trocknungsluft nicht abgebaut.

Die Kühlung der thermoplastischen Folienbahn beim Überlauf über die ebene Kühlfläche dient der Stabilisierung der thermoplastischen Folienbahn. Da eine Aufheizung der Folienbahn weder im Bereich des vorangehenden Druckwerkes noch durch Trocknungsluft erforderlich ist, wird die Folienbahn durch die insoweit bewirkte Kühlung in einen Zustand gebracht, der sie widerstandsfähiger für die Bearbeitung im nächsten Druckwerk macht. Damit ist im wesentlichen eine Erhöhung der Widerstandsfähigkeit gegen Längsspannungen gemeint, die versuchen, die Folienbahn in Längsrichtung zu recken. Wenn aber eine solche Längsdehnung unterdrückt wird, dann lässt sich der Rapport exakt einstellen.

Zweckmässig weist der Gleittisch Kühlmittelkanäle auf. Diese Kühlmittelkanäle können von auf der Rückseite des Gleittisches angeordneten Profilblechen gebildet sein und an ein Kühlsystem mit Wärmetauscher und Umwälzpumpe ausgeschlossen sein. Andere Anordnungen und Ausbildungen der Kühlmittelkanäle sind möglich.

Eine in funktioneller Hinsicht vorteilhafte Ausführungsform ist dadurch gekennzeichnet, dass gegenüber der Kühlfläche mehrere Düsen für die Zufuhr von Trockenluft angeordnet sind. Dann kann nämlich der Impuls der Luftstrahlen auch dazu benutzt werden, die Folienbahn gegen die Kühlfläche bzw. den Gleittisch zu drücken. Die Impulse der Luftstrahlen sind in der Regel so gross, dass die Folienbahn selbst dann gegen die Kühlfläche gedrückt wird, wenn die Kühlfläche nach unten gerichtet ist und die Düsen darunter angeordnet sind. Dadurch wird die Funktion der Trocknungseinrichtung weitgehend unabhängig von ihrer jeweiligen räumlichen Anordnung.

Dementsprechend kann die Trocknungseinrichtung mit der Kühlfläche im wesentlich horizontal oder unter einem Winkel zur Horizontalen oder im wesentlichen vertikal angeordnet sein. Bei vertikaler Anordnung ist eine bevorzugte Ausführungsform gekennzeichnet durch zwei nebeneinander angeordnete und hintereinander geschaltete Trocknungseinrichtungen, durch die die Folienbahn zunächst nach oben und dann wieder nach unten - oder umgekehrt - geführt wird, bevor sie in das nächste Druckwerk einläuft. So kann der Abstand der Druckwerke gering gehalten werden und gleichzeitig der für das Trocknen zur Verfühgung stehende Weg der Folienbahn vergrössert werden. (Darüber hinaus kann die Trocknungseinrichtung auch mehrere, in verschiedenen Ebenen angeordnete Kühlflächen aufweisen, insbesondere eine vertikale und daran anschliessend eine horizontale Kühlfläche.)

Aus konstruktiven Gründen sowie aus Gründen des Wärmehaushaltes empfiehlt es sich, jede Trokkungseinrichtung in einem Gehäuse unterzubringen, dessen eine Wandung die Kühlfläche bildet.

Im Folgenden werden in der Zeichnung dargestellte Ausführungsbeispiele der Erfindung erläutert; es zeigen:
Fig. 1 in schematischer Darstellung teilweise eine Vorrichtung zum mehrfarbigen Bedrucken von thermoplastischen Folienbahnen,
Fig. 2 schematisch und in verkleinertem Massstab eine andere Ausführungsform des Gegenstandes nach Fig. 1,
Fig. 3 eine weitere Ausführungsform des Gegenstandes nach Fig. 1.
Fig. 4 eine weitere Ausführungsform des Gegenstandes nach Fig. 1.

Die in der Figur dargestellte Vorrichtung dient zum mehrfarbigen Bedrucken thermoplastischer Folienbahnen 1 mit mehreren hintereinandergeschalteten Druckwerken, von denen in der Zeichnung lediglich zwei Druckwerke 2, 3 dargestellt sind.

Die Druckwerke 2, 3 sind identisch aufgebaut, so dass es genügt, nur ein Druckwerk zu beschreiben. Jedes Druckwerk weist eine Farbwanne 4 auf, in die eine Druckwalze 5 teilweise eintaucht. Die Druckwalze 5 besitzt einen nicht dargestellten Antrieb. Jeder Druckwalze 5 ist eine Presswalze 6 zugeordnet, die beim dargestellten Ausführungsbeispiel oberhalb der Druckwalze 5 angeordnet ist. In den Walzenspalt zwischen Druckwalze 6 wird die Folienbahn 1 eingezogen und dabei bedruckt. Nach dem Bedrucken gelangt die Folienbahn 1 in eine Trocknungseinrichtung 7, die von einem Gehäuse 8 umschlossen ist, welches auf der einen Seite einen Anlassschlitz 9 und auf der gegenüberliegenden Seite einen Auslassschlitz 10 für die Folienbahn 1 aufweist. Beim dargestellten Ausführungsbeispiel ist das Gehäuse 8 kastenförmig ausgebildet und weist eine im wesentlichen horizontale Trennwand 11 mit mehreren darin angeordneten Düsen 12 auf. Am Boden 13 des Gehäuses 8 befindet sich ein Einlassstutzen 14 für die Zufuhr von Luft mit Raumtepenratur oder auch mit höherer Temperatur. Die zugeführte Luft wird über die Düsen 12 auf die gerade bedruckte Seite der Folienbahn 1 geblasen und soll die frisch gedruckte Farbe trocknen. Verbrauchte Luft wird über einen nicht dargestellten Auslassstutzen abgezogen.

Um zu verhindern, dass die Folienbahn sich im Bereich der Trocknungseinrichtung 7 erwärmt und dadurch zumindest teilweise schrumpft, ist die obere Wandung des Gehäuses 8 als gekühlter Gleittisch 15 ausgebildet. Der Gleittisch 15 besitzt eine nach unten gerichtete Kühlfläche 16, gegen die die Folienbahn unter der Winkung der Luftstrahlen mit ihrer unbedruckten Seite gedrückt wird.

Auf der Aussenseite des Gleittisches sind mehrere Profilbleche 17 befestigt, die Kühlkanäle 18 bilden, welche an ein nicht dargestelltes Kühlsystem mit Wärmetauscher und Umwälzpumpe angeschlossen sind.

Dadurch können alle Wärmemengen, die die Folienbahn aus der Trocknungsluft aufnimmt, sofort über die Kühlfläche 16 an das Kühlmittel abgegeben werden. Die Folienbahn 1 erhitzt sich nicht und infolgedessen treten auch keine Schrumpfungen auf. Ausserdem wird die Stabilität der Folienbahn 1 verbessert, so dass die beim Drucken unter Längsspannung unvermeidlich auftretende Breiteneinschnürung wesentlich verringert ist. Im Ergebnis bleibt dadurch der Rapport zwischen aufeinanderfolgenden Druckwerken unverändert.

Da die Folienbahn 1 unter der Wirkung der Luftstrahlen aus den Düsen 12 gegen die Kühlfläche 16 der Trocknungseinrichtung 7 gedrückt wird, ist die Funktion der Trocknungseinrichtung 7 weitgehend unabhängig von ihrer jeweiligen räumlichen Anordnung. So kann die Trocknungseinrichtung 7 nicht nur wie in Fig. 1 mit horizontaler Kühlfläche sondern auch mit zur Horizontalen geneigter Kühlfläche (Fig. 2) angeordnet werden. Es besteht auch die Möglichkeit, in einer Trocknungseinrichtung 7 mehrere Kühlflächen in unterschiedlicher räumlicher Anordnung anzubringen, wie das in Fig. 3 angedeutet ist, bei der die Trocknungseinrichtung 7 sowohl eine vertikale als auch eine horizontale Kühlfläche besitzt. Schliesslich kann man die Trocknungseinrichtung 7 auch vertikal anordnen, wie das in Fig. 4 dargestellt ist. Dabei empfiehlt sich die in Fig. 4 dargestellte Ausführungsform, bei der zwei vertikale Trocknungseinrichtungen 7 hintereinander geschaltet sind, wodurch nicht nur der Abstand zwischen aufeinanderfolgenden Druckwerken wesentilich verringert werden kann, sondern auch die für die Trocknung zur Verfügung stehende Wegstrecke der Folienbahn erheblich vergrössert werden kann. Es versteht sich, dass bei all denjenigen Ausführungsformen, bei denen die Folienbahn nicht zwischen zwei aufeinanderfolgenden Druckwerken geradlining gespannt ist, Umlenkrollen 19 vorgesehen sind, über die die Folienbahn 1 bei Bedarf geführt wird.

## Patentansprüche

1. Vorrichtung zum mehrfarbigen Bedrucken thermoplastischer Folienbahnen mit mehreren hintereinander geschalteten Druckwerken (2, 3) und wenigstens einer zwischen jeweils benachbarten Druckwerken (2, 3) angeordneten Trocknungseinrichtung (7), in der die frisch gedruckte Farbe durch Zufuhr von Luft getrocknet wird, dadurch gekennzeichnet, dass jede Trocknungseinrichtung (7) einen in der geradlinigen Führungsebene der Folienbahn (1) angeordneten Gleittisch (15) mit einer Kühlfläche (16) für die nicht bedruckte Seite der Folienbahn (1) aufweist und dass die Trocknungsluft in Richtung auf die Kühlfläche (16) geblasen wird.

2. Vorrichtung nach Anspruch 1, dadurch gekennzeichnet, dass der Gleittisch (15) Kühlmittelkanäle (18) aufweist.

3. Vorrichtung nach einem der Ansprüche 1 oder 2, dadurch gekennzeichnet, dass die Kühlmittelkanäle (18) von auf der Rückseite des Gleittisches (15) angeordneten Profilblechen (17) gebildet sind.

4. Vorrichtung nach einem der Ansprüche 1 bis 3, dadurch gekennzeichnet, dass die Kühlmittelkanäle (18) an ein Kühlsystem mit Wärmetauscher und Umwälzpumpe angeschlossen sind.

5. Vorrichtung nach einem oder mehreren der Ansprüche 1 bis 4, dadurch gekennzeichnet, dass gegenüber der Kühlfläche (16) mehrere Düsen (12) für die Zufuhr von Trocknungsluft angeordnet sind.

6. Vorrichtung nach einem oder mehreren der Ansprüche 1 bis 5, dadurch gekennzeichnet, dass jede Trocknungseinrichtung (7) in einem Gehäuse (8) untergebracht ist, dessen eine Wandung die Kühlfläche (16) bildet.

7. Vorrichtung nach einem oder mehreren der Ansprüche 1 bis 6, dadurch gekennzeichnet, dass die Trocknungseinrichtung (7) mit der Kühlfläche (16) im wesentlichen horizontal angeordnet ist.

8. Vorrichtung nach einem oder mehreren der Ansprüche 1 bis 6, dadurch gekennzeichnet, dass die Trocknungseinrichtung (7) mit der Kühlfläche (16) unter einem Winkel zur Horizontalen angeordnet ist.

9. Vorrichtung nach einem oder mehreren der Ansprüche 1 bis 6, dadurch gekennzeichnet, dass die Trocknungseinrichtung (7) mit der Kühlfläche (16) im wesentlichen vertikal angeordnet ist.

10. Vorrichtung nach Anspruch 9, gekennzeichnet durch zwei nebeneinander angeordnete und hintereinander geschaltete Trocknungseinrichtungen (7).

11. Vorrichtung nach einem oder mehreren der Ansprüche 1 bis 6, dadurch gekennzeichnet, dass die Trocknungseinrichtung (7) mehrere, in verschiedenen Ebenen angeordnete Kühlflächen aufweist.

12. Vorrichtung nach Anspruch 11, dadurch gekennzeichnet, dass die Trocknungseinrichtung (7) eine vertikale und daran anschliessend eine horizontale Kühlfläche aufweist.

## Claims

1. Device for the multicolour printing of thermoplastic foils with a plurality of printing mechanisms (2, 3) arranged one behind the other and with at least one drying apparatus (7) which is arranged between adjacent printing mechanisms (2, 3) in each case, and in which the freshly printed dye is dried by supplying air, characterized in that each drying apparatus (7) comprises a sliding table (15) which is disposed in the rectilinear guide plane of the foil (1) and has a cooling surface (16) for the unprinted side of the foil (1), and in that the drying air is blown towards the cooling surface (16).

2. Device as claimed in claim 1, characterized in that the sliding table (15) comprises coolant ducts (18).

3. Device as claimed in one of claim 1 or 2, characterized in that the coolant ducts (18) are formed by profiled sheets (17) arranged on the reverse side of the sliding table (15).

4. Device as claimed in one of claims 1 to 3, characterized in that the coolant ducts (18) are connected to a cooling system with a heat exchanger and a circulating pump.

5. Device as claimed in one or more of claims 1 to 4, characterized in that a plurality of nozzles (12) for the supply of drying air is disposed opposite the cooling surface (16).

6. Device as claimed in one or more of claims 1 to 5, characterized in that each drying apparatus (7) is accomodated in a housing (8), one wall of which forms the cooling surface (16).

7. Device as claimed in one or more of claims 1 to 6, characterized in that the drying apparatus (7) is disposed with the cooling surface (16) substantially horizontal.

8. Device as claimed in one or more of claims 1 to 6, characterized in that the drying apparatus (7) is disposed with the cooling surface (16) at an angle to the horizontal.

9. Device as claimed in one or more of claims 1 to 6, characterized in that the drying apparatus (7) is disposed with the cooling surface (7) substantially vertical.

10. Device as claimed in claim 9, characterized by two drying apparatus (7) which are disposed adjacent one another and arranged one behind the other.

11. Device as claimed in one or more of claims 1 to 6, characterized in that the drying apparatus (7) comprises a plurality of cooling surfaces disposed at different levels.

12. Device as claimed in claim 11, characterized in that the drying apparatus (7) comprises a vertical cooling surface and a horizontal cooling surface adjacent to the latter.

## Revendications

1. Dispositif pour imprimer en plusieurs couleurs une bande en matière thermoplastique, comportant plusieurs groupes imprimeurs (2, 3) placés à la suite l'un de l'autre et au moins un dispositif de séchage (7) prévu dans chaque espacement entre groupes imprimeurs voisins (2, 3), et dans lequel on sèche l'encre fraîchement imprimée en amenant de l'air, caractérisé en ce que chaque dispositif de séchage (7) présente une table de glissement (15), disposée dans le plan de guidage rectiligne de la bande (1), munie d'une surface de refroidissement (16) pour le côté non imprimé de la bande (1), et en ce que l'air de séchage est soufflé en direction de la surface de refroidissement.

2. Dispositif selon la revendication 1, caractérisé en ce que la table de glissement (15) présente des canaux à agent de refroidissement (18).

3. Dispositif selon l'une des revendications 1 ou 2, caractérisé en ce que les canaux à agent de refroidissement (18) sont formés par des plaques profilées (17) disposées sur l'arrière de la table de glissement (15).

4. Dispositif selon l'une des revendications 1 à 3, caractérisé en ce que les canaux à agent de refroidissement (18) sont raccordés à un système de refroidissement avec échangeur thermique et pompe de circulation.

5. Dispositif selon une ou plusieurs des revendications 1 à 4, caractérisé en ce qu'en face de la surface de refroidissement (16) sont disposées plusieurs buses (12) pour l'amenée d'air de séchage.

6. Dispositif selon une ou plusieurs des revendications 1 à 5, caractérisé en ce que chaque dispositif de séchage (7) est logé dans une enveloppe (8) dont une paroi forme la surface de refroidissement (16).

7. Dispositif selon une ou plusieurs des revendications 1 à 6, caractérisé en ce que le dispositif de séchage, avec sa surface de refroidissement (16), est disposé pratiquement horizontalement.

8. Dispositif selon une ou plusieurs des revendications 1 à 6, caractérisé en ce que le dispositif de séchage (7), avec sa surface de refroidissement (16), est disposé sous un angle relativement à l'horizontale.

9. Dispositif selon une ou plusieurs des revendications 1 à 6, caractérisé en ce que le dispositif de séchage (7), avec sa surface de refroidissement (16), est disposé pratiquement verticalement.

10. Dispositif selon la revendication 9, caractérisé par deux dispositifs de séchage (7) disposés côte à côte et branchés à la suite l'uri de l'autre.

11. Dispositif selon une ou plusieurs des revendications 1 à 6, caractérisé en ce que le dispositif de séchage (7) présente plusieurs surfaces de refroidissement disposées dans différents plans.

12. Dispositif selon la revendication 11, caractérisé en ce que le dispositif de séchage (7) présente une surface de refroidissement verticale et, à la suite de celle-ci, une surface de refroidissement horizontale.
